# EUROPÄISCHE PATENTANMELDUNG

(11) **EP 1 321 413 A2**
(43) Veröffentlichungstag der Anmeldung: **25.06.2003**
(21) Anmeldenummer: 02450284.1
(22) Anmeldetag: 17.12.2002
(51) Int. Cl.: B65H 69/06, D07B 1/16

(54) **Langspleissverbindung für ein Drahtseil mit mehreren Litzen sowie Verfahren zu ihrer Herstellung**

(30) Priorität: 20.12.2001 AT 96801 U
(71) Anmelder: Teufelberger Seil Gesellschaft m.b.h., 4600 Wels (AT)
(72) Erfinder: Grechhammer, Friedrich, 4701 Bad Schallerbach/Schönau (AT); Rathwallner, Adolf, 4070 Pupping (AT)
(74) Vertreter: Weinzinger, Arnulf, Dipl.-Ing.

(57) **Zusammenfassung**

Langspleißverbindung für ein mehrlitziges Drahtseil bzw. Verfahren zur Herstellung einer solchen Langspleißverbindung, wobei zum Verbinden von zwei Seilabschnitten (1, 1') Litzen eines Seilabschnitts (1') anstelle einer mittigen Einlage eines anderen Seilabschnitts (1) als Einlegelitzen (3) vorgesehen sind, die Einlegelitzen (3) eine Hüllschicht (5') aufweisen, und als Hüllschicht eine Umwicklung aus einem linearen, schnurförmigen Element (5) vorgesehen ist.

## Beschreibung

Die Erfindung betrifft eine Langspleißverbindung für ein mehrlitziges Drahtseil, wobei zum Verbinden von zwei Seilabschnitten Litzen eines Seilabschnitts anstelle einer mittigen Einlage eines anderen Seilabschnitts als Einlegelitzen vorgesehen sind, und die Einlegelitzen eine Hüllschicht aufweisen.

Ferner betrifft die Erfindung ein Verfahren zur Herstellung einer Langspleißverbindung von zwei mehrlitzigen Drahtseilabschnitten, wobei Litzen des einen Seilabschnitts anstelle einer mittigen Einlage des anderen Seilabschnitts als Einlegelitzen eingesetzt werden, und die einzulegenden Litzen mit je einer Hüllschicht versehen werden.

Mittels Langspleißverbindungen werden Enden von Seilabschnitten miteinander verbunden, wodurch insbesondere die Herstellung von endlosen Seilschleifen aus endlichen Seilabschnitten für Transportanlagen, beispielsweise Seilbahnen, ermöglicht wird. Bei der Herstellung der Langspleißverbindung erfolgt ein wechselseitiges Ineinanderlegen der einzelnen Litzen beider Seilenden. Die Einlegelitze ersetzt hierbei im Bereich der Langspleißverbindung die zuvor aus dem jeweiligen Drahtseilabschnitt entnommene mittige Einlage. Durch diese Ausgestaltung entsteht ein Reibschluss, der einen zuverlässigen Zusammenhalt der Langspleißverbindung auch unter Einwirkung von hohen Zugkräften gewährleistet.

Aus der CH 673 857 A ist ein Verfahren zur Herstellung von Langspleißen bekannt, bei welchen die einzulegenden Litzen vor dem Einlegen mit einer Ummantelung aus einem flächigen armierten Gummiband versehen werden. Nachteilig ist hierbei jedoch, dass die Ummantelung aus dem Flachband sehr empfindlich gegenüber Querdrücken ist, wodurch sich eine deutliche Durchmesserabnahme bei Einwirkung von Querkräften ergibt und die Langspleißverbindung eine relativ geringe Lebensdauer aufweist.

Es ist Aufgabe der vorliegenden Erfindung, eine Langspleißverbindung der eingangs angeführten Art zu schaffen, die gegenüber Querdrücken beständig ist und somit eine verringerte Durchmesserabnahme im Spleißbereich bei Einwirkung von Querdrücken aufweist. Hierdurch soll zudem die Lebensdauer der Langspleißverbindung erhöht werden. Ferner soll ein Verfahren zur Herstellung einer Langspleißverbindung geschaffen werden, das eine einfache, effiziente Herstellung einer Langspleißverbindung mit einer hohen Lebensdauer ermöglicht.

Zur Lösung dieser Aufgabe sieht die Erfindung eine Langspleißverbindung bzw. ein Verfahren wie in den unabhängigen Ansprüchen definiert vor. Vorteilhafte Ausgestaltungen und Weiterbildungen sind Gegenstand der Unteransprüche.

Erfindungsgemäß wird somit als Hüllschicht eine Umwicklung aus einem linearen, schnurförmigen Element vorgesehen. Durch das Vorsehen eines linearen, schnurförmigen Elements wird eine mit einer Hüllschicht versehene Einlegelitze geschaffen, die gegenüber bekannten Einlegelitzen wesentlich formstabiler ist, d.h. deren Dimensionsänderung auch bei Einwirkung von Querdrücken auf das Drahtseil im Bereich der Langspleißverbindung wesentlich geringer ist. Da die Durchmesserabnahme aufgrund von Querdrücken im Spleißbereich einer der wesentlichen Faktoren bei der Bestimmung der Lebensdauer der Spleißverbindung ist, kann mit Hilfe des linearen, schnurförmigen Elements eine wesentliche Erhöhung der Lebensdauer erzielt werden. Überdies ergibt sich der Vorteil einer vereinfachten Handhabung des Umwicklungs-Elements zufolge der linearen Form bzw. Schnurform, verglichen mit einem flachen Band.

Wenn das lineare Element im Querschnitt rund ist, weist die umwickelte Einlegelitze ein von der Krafteinwirkungsrichtung unabhängiges, homogenes Druckverhalten auf.

Um eine Hüllschicht mit besonders hoher Dimensionsbeständigkeit vorzusehen, ist es günstig, wenn als lineares Element ein Seil, vorzugsweise ein Kunststoffseil, vorgesehen ist. Insbesondere kann hierbei ein Polyamidseil vorgesehen sein, da Polyamid eine besonders hohe Zähigkeit, Scheuer- und Abriebfestigkeit aufweist. Für eine hohe Festigkeit des Seils ist es weiters vorteilhaft, wenn das Seil zumindest zweifach gedreht ist.

Um eine stabile, zuverlässige Hüllschicht zu erlangen, ist es von Vorteil, wenn ein lineares Element mit einem spezifischen Gewicht von 0,7 bis 0,8 kg/dm³ vorgesehen ist.

Wenn der Durchmesser der Einlegelitzen samt dem umwickelten linearen Element im Wesentlichen dem Durchmesser einer im Bereich der Langspleißverbindung entfernten mittigen Einlage entspricht, füllt die Einlegelitze mit der Umwicklung aus einem linearen Element praktisch vollständig den nach der Entnahme der mittigen Einlage vorliegenden Hohlraum aus. Da sich durch das lineare Element eine vergleichsweise formstabile, gegenüber Querdrücken beständige Hüllschicht, ergibt, wird somit die Durchmesserabnahme im Spleißbereich gegenüber bekannten Spleißverbindungen mit einer Flachband-Ummantelung deutlich verringert. Zudem kann durch die Wahl der Querschnittsgröße des linearen Elements eine Anpassung an unterschiedliche Einlagequerschnitte erfolgen.

Die Erfindung wird nachstehend anhand von einem in der Zeichnung dargestellten bevorzugten Ausführungsbeispiel, auf das sie jedoch nicht beschränkt sein soll, noch weiter erläutert. Im Einzelnen zeigt die Zeichnung in der einzigen Zeichnungsfigur einen Querschnitt einer Langspleißverbindung eines Drahtseils mit einer umwickelten Einlegelitze.

In der einzigen Zeichnungsfigur ist ein Drahtseilabschnitt 1 mit sechs Litzen 2 gezeigt, die an sich im Seil 1 um eine nicht gezeigte mittige Einlage herum angeordnet sind, wobei im Bereich der dargestellten Langspleißverbindung anstelle dieser mittigen Einlage eine Einlegelitze 3 eines zweiten Drahtseilabschnitts 1' ersichtlich ist. Jede Litze 2, 3 kann ein mehrlitziges Drahtseil 4 sein.

Die Einlegelitze 3 wird hierbei in an sich bekannter Weise von einem Ende des weiteren Drahtseilabschnitts 1' - der dem einen Drahtseilabschnitt 1 im Aufbau entspricht - in das Ende des gezeigten Drahtseilabschnitts 1 anstelle der im Verbindungsbereich zuvor entfernten mittigen Einlage eingesetzt, um beispielsweise eine endlose Seilschleife für eine Seilbahnanlage herzustellen. Dieses Einsetzen wird auf jeder Seite, d.h. bei jedem Drahtseilabschnitt 1, 1', für alle Litzen 2 wie an sich bekannt wiederholt.

Die jeweilige Einlegelitze 3 ist mit einem linearen Element 5, insbesondere einem Seil, wie einem Kunststoffseil, z.B. einem mehrlitzigen Polyamidseil 5, umwickelt, wodurch sich eine insbesondere auch gegen Querdrücke äußerst beständige Hüllschicht 5' der jeweiligen Einlegelitze 3 ergibt. Hierdurch kann die Durchmesserverringerung des Drahtseils 1 bei Beanspruchung durch Querkräfte im Bereich der Langspleißverbindung verringert und die Lebensdauer der Langspleißverbindung erhöht werden. Insbesondere wird hierbei ein - vergleichsweise dünnes - Polyamidseil aufgrund der hohen Zähigkeit sowie Scheuer- und Abriebfestigkeit verwendet, die sich aufgrund der mittels Amidbindungen zusammengehaltenen Polymere ergibt. Selbstverständlich können jedoch auch beliebige andere dünne, lineare, schnurförmige Elemente zur Bildung der Hüllschicht 5' vorgesehen werden.

Weiters sind in der Zeichnung noch Stützlitzen 6 gezeigt, die mit Hilfe von nur teilweise veranschaulichten Einfügerollen 7 zwischen jeweils zwei benachbarten Litzen 2 im Bereich der Langspleißverbindung 1 eingesetzt werden.

## Patentansprüche

1. Langspleißverbindung für ein mehrlitziges Drahtseil, wobei zum Verbinden von zwei Seilabschnitten (1, 1') Litzen eines Seilabschnitts (1') anstelle einer mittigen Einlage eines anderen Seilabschnitts (1) als Einlegelitzen (3) vorgesehen sind, und die Einlegelitzen (3) eine Hüllschicht (5') aufweisen, **dadurch gekennzeichnet, dass** als Hüllschicht (5') eine Umwicklung aus einem linearen, schnurförmigen Element (5) vorgesehen ist.

2. Langspleißverbindung nach Anspruch 1, **dadurch gekennzeichnet, dass** das lineare Element (5) im Querschnitt rund ist.

3. Langspleißverbindung nach Anspruch 1 oder 2, **dadurch gekennzeichnet, dass** als lineares Element (5) ein Seil, vorzugsweise ein Kunststoffseil, vorgesehen ist.

4. Langspleißverbindung nach Anspruch 3, **dadurch gekennzeichnet, dass** als lineares Element (5) ein Polyamidseil vorgesehen ist.

5. Langspleißverbindung nach Anspruch 3 oder 4, **dadurch gekennzeichnet, dass** das Seil (5) zumindest zweifach gedreht ist.

6. Langspleißverbindung nach einem der Ansprüche 1 bis 5, **dadurch gekennzeichnet, dass** ein lineares Element (5) einem spezifischen Gewicht von 0,7 bis 0,8 kg/dm³ vorgesehen ist.

7. Langspleißverbindung nach einem der Ansprüche 1 bis 6, **dadurch gekennzeichnet, dass** der Durchmesser der Einlegelitzen (3) samt dem linearen Element (5) im Wesentlichen dem Durchmesser einer im Bereich der Langspleißverbindung entfernten mittigen Einlage entspricht.

8. Verfahren zur Herstellung einer Langspleißverbindung von zwei mehrlitzigen Drahtseilabschnitten (1, 1'), wobei Litzen eines Seilabschnitts (1') anstelle einer mittigen Einlage eines anderen Seilabschnitts (1) als Einlegelitzen (3) eingesetzt werden, und die einzulegenden Litzen mit je einer Hüllschicht (5') versehen werden, **dadurch gekennzeichnet, dass** die einzulegenden Litzen (3) vor dem Einlegen mit einem linearen, schnurförmigen Element (5) umwickelt werden.

9. Verfahren nach Anspruch 8, **dadurch gekennzeichnet, dass** die Einlegelitzen (3) mit einem im Querschnitt runden linearen Element (5) umwickelt werden.

10. Verfahren nach Anspruch 8 oder 9, **dadurch gekennzeichnet, dass** die Einlegelitzen (3) mit einem Seil (5), vorzugsweise einem Kunststoffseil, umwickelt werden.

11. Verfahren nach Anspruch 10, **dadurch gekennzeichnet, dass** die Einlegelitzen (3) mit einem Polyamidseil (5) umwickelt werden.

12. Verfahren nach Anspruch 3 oder 4, **dadurch gekennzeichnet, dass** die Einlegelitzen (3) mit einem zumindest zweifach gedrehten Seil (5) umwickelt werden.

13. Verfahren nach einem der Ansprüche 8 bis 12, **dadurch gekennzeichnet, dass** die Einlegelitze (3) mit einem linearen Element (5) mit einem spezifischen Gewicht von 0,7 bis 0,8 kg/dm³ umwickelt wird.

14. Verfahren nach einem der Ansprüche 8 bis 13, **dadurch gekennzeichnet, dass** die Einlegelitzen (3) mit einem linearen Element (5) umwickelt werden, dessen Querschnitt so gewählt ist, dass der Durchmesser der umwickelten Einlegelitzen (3) dem Durchmesser einer im Bereich der Langspleißverbindung zuvor entfernten mittigen Einlage entspricht.
